# EUROPÄISCHE PATENTSCHRIFT

(11) **EP 1 113 237 B1**
(45) Veröffentlichungstag und Bekanntmachung des Hinweises auf die Patenterteilung: **01.03.2006**
(21) Anmeldenummer: 00126816.8
(22) Anmeldetag: 07.12.2000
(51) Int. Cl.: F28F 1/42, B21C 37/20

(54) **Beidseitig strukturiertes Wärmeaustauscherrohr und Verfahren zu dessen Herstellung**
Heat exchange tube structured on both sides and process for making same
Tube d'échangeur de chaleur structuré des deux cotés et son procédé de fabrication

(30) Priorität: 28.12.1999 DE 19963353
(43) Veröffentlichungstag der Anmeldung: 04.07.2001
(73) Patentinhaber: WIELAND-WERKE AG, 89070 Ulm (DE)
(72) Erfinder: Beutler, Andreas, Dr., 89264 Weissenhorn (DE); Fetzer, Günter, 89195 Staig (DE); Lutz, Ronald, Dipl-Ing. (FH), 89143 Blaubeuren (DE); Schüz, Gerhard, Dr.-Ing., 89269 Vöhringen (DE); Schwitalla, Andreas, Dipl.-Ing., 89186 Illerrieden (DE)

(56) Entgegenhaltungen:
- CN-A- 1 230 672
- DE-C- 19 757 526
- US-A- 3 383 893
- US-A- 5 992 512
- US-A- 5 996 686
- PATENT ABSTRACTS OF JAPAN vol. 2000, no. 02, 29. Februar 2000 (2000-02-29) -& JP 11 316096 A (KOBE STEEL LTD), 16. November 1999 (1999-11-16) -& US 6 176 302 B1 (SAEKI) 23. Januar 2003 (2003-01-23)
- PATENT ABSTRACTS OF JAPAN vol. 1999, no. 14, 22. Dezember 1999 (1999-12-22) -& JP 11 257888 A (KOBE STEEL LTD;SANYO ELECTRIC CO LTD), 24. September 1999 (1999-09-24) -& US 6 056 048 A (TAKAHASHI) 2. Februar 2003 (2003-02-02)

## Beschreibung

Die Erfindung betrifft Wärmeaustauscherrohre mit glatten Enden, mindestens einem auf der Rohraußen- und Rohrinnenseite strukturierten Bereich, wobei der Außendurchmesser des strukturierten Bereichs nicht größer ist als der Außendurchmesser der glatten Enden.

Dieser Typ von Rohren wird üblicherweise als "beidseitig strukturierte Rohre" bezeichnet.

Wärmeaustauscherrohre der genannten Art werden üblicherweise in Rohrbündelwärmeaustauschern eingesetzt (siehe Fig. 1, Quelle: TEMA, Standards of Tubular Exchanger Manufacturers Association, New York, 1968). Diese Wärmeaustauscher sind charakterisiert durch eine Anzahl von parallel angeordneten Rohren 30, die an ihren Enden fest mit den Rohrböden 31 verbunden sind. Je nach Einsatzbedingung und Länge werden die Rohre mittels Stützblechen 32 abgestützt. Diese Stützbleche 32 dienen auch dazu, den mantelseitigen Fluidstrom in bestimmten Richtungen zu lenken. In den Rohren 30 strömt z.B. Wasser oder eine Mischung aus Wasser und Glykol, wobei das rohrseitig strömende Medium erhitzt oder abgekühlt wird.

Um die Wärmeübertragungsleistung derartiger Wärmeaustauscher zu steigern, werden berippte oder strukturierte Rohre anstelle von glatten eingesetzt. Hierbei ist beabsichtigt, die für die Wärmeübertragung zur Verfügung stehende Fläche zu vergrößern und ferner Effekte der Oberflächenspannung auszunutzen. In Fig. 2 ist schematisch ein strukturiertes Wärmeaustauscherrohr 30 dargestellt. Es besitzt mehrere strukturierte Bereiche 2, die durch glatte, unstrukturierte Enden 1a und glatte, unstrukturierte Zwischenstücke 1b begrenzt sind. An den glatten Enden 1a wird das Rohr 30 üblicherweise durch einen Einwalzvorgang fest mit den Rohrböden 31 verbunden. An den glatten Zwischenstücken 1b liegt das Rohr 30 in den Bohrungen der Stützbleche 32 auf. Damit das Rohr in die Rohrböden 31 und Stützbleche 32 eingeschoben und mit den Rohrböden 31 dicht verbunden werden kann bzw. in den Bohrungen der Stützbleche 32 nicht zuviel Spiel hat, darf der äußere Durchmesser der strukturierten Bereiche 2 nicht größer als der äußere Durchmesser der glatten Bereiche 1a und 1b sein. Andererseits sollte der Innendurchmesser des Rohrs 30 im strukturierten Bereich 2 möglichst groß sein, um den Druckabfall des rohrseitig strömenden Mediums gering zu halten. Bei gegebenem Strukturtyp stehen Außen- und Innendurchmesser des Rohres 30 im strukturierten Bereich 2 zueinander in Relation, so daß auch der Außendurchmesser des Rohres 30 im strukturierten Bereich 2 möglichst groß gewählt werden sollte. Folglich ist es zweckmäßig, den Außendurchmesser im strukturierten Bereich 2 nahezu gleich dem Außendurchmesser der glatten Rohrbereiche 1a und 1b zu wählen.

Um die Materialkosten derartiger Rohre zu senken, muß bei gegebenem Rohrdurchmesser das Metergewicht (= Rohrgewicht pro Längeneinheit) der Rohre reduziert werden. Da die Mindestwanddicke durch Sicherheitsanforderungen limitiert ist, kann eine Reduzierung des Metergewichts nur durch eine Reduzierung des Gewichts der Struktur erreicht werden. Ein Vergrößern der Wärmeübertragungsfläche durch Strukturierung bei gleichzeitiger Minimierung des Strukturgewichts erfordert eine sehr feine, filigrane Struktur.

Die Verwendung von beidseitig strukturierten Rohren ist Stand der Technik in einigen Teilen der Industrie (z.B. bei Kaltwassersätzen). Viele dieser Rohre basieren auf Rippenrohren, wobei die Rippenspitzen durch Kerben und Einglätten modifiziert wurden. Üblicherweise werden derartige Rohre mit einem Walzvorgang hergestellt: Walzscheiben mit bestimmter Profilform werden mit ansteigendem Durchmesser auf einer oder mehreren Werkzeugwellen aufgebaut. Diese Werkzeugwellen werden gleichmäßig um den Umfang des zu bearbeitenden Rohres herum angeordnet. Werden die schräg angestellten, rotierenden Walzwellen auf das glatte Rohr zugestellt, dann dringen die rotierenden Walzscheiben in die Rohrwand ein, versetzen das Rohr in Rotation, schieben es entsprechend ihrer Schrägstellung in Axialrichtung vor und formen schraubenlinienartige Rippen aus der Rohrwand heraus. Dieser Vorgang ist einem Gewindewalzvorgang ähnlich. Beispiele für diese Technologie sind in US-2 868 046, US-3 327 512, US-3 383 893, US-3 481 394 dargestellt.

Während des Walzvorganges wird das Rohr durch einen im Rohr liegenden Dorn abgestützt, der die radialen Kräfte aufnimmt. Zur Erzeugung einer inneren Struktur werden profilierte Dorne mit helixartigen Nuten verwendet (DE 23 03 172 C2). Da die innere Struktur des Rohres durch die Profilform des Dorns bestimmt wird, kann sie weitgehend unabhängig von der Geometrie der äußeren Berippung ausgebildet werden. Damit ist es möglich, Außen- und Innenstruktur unabhängig von einander dem Anwendungszweck optimal anzupassen. Der Dorn muß mit einer bestimmten Geschwindigkeit rotieren, um sich aus der Innenstruktur selbst wieder herauszuschrauben. Dies erzeugt hohe Reibungskräfte zwischen Dorn und Rohr, die durch die Walzscheiben aufgebracht werden müssen, um den Vorschub des Rohres in Axialrichtung zu bewirken. Ein erheblicher Anteil dieser Reibungskräfte ist parallel zur Rohrachse 33 gerichtet und damit auch nahezu parallel zur Achse der Walzscheiben.

Es ist bekannt, daß es für bestimmte Anwendungen (z.B. Kältemittelverdampfer und -verflüssiger) vorteilhaft ist, Strukturen mit kleinen Rippenteilungen zu verwenden, um eine Steigerung der Wärmeübertragungsleistung zu erreichen. In der Vergangenheit wurden Rippenteilungen von 1,35 mm (19 Rippen pro Zoll) verwendet. Heutzutage sind Rippenrohre mit Rippenteilungen von ungefähr 0,40 mm kommerziell erhältlich (US-5 697 430 und DE-197 57 526). EP-0 701 100 Al zeigt auf, daß der Trend sogar zu noch feineren Teilungen (0,25 mm) geht.

Feinere Rippenteilungen erfordern dünnere Walzscheiben, was bei gleichbleibender Biegewechselbelastung eine erhöhte Bruchgefahr sowie größere Verschleißanfälligkeit des Werkzeugs mit sich bringt. Die Werkzeugstandzeiten werden damit immer kritischer, und häufige Produktionsunterbrechungen wegen Werkzeugwechsel sind die Folge. Ferner nimmt die Produktionsgeschwindigkeit der Walzmaschinen mit kleiner werdender Rippenteilung ab. Gleichzeitig werden aufgrund des weltweiten Wettbewerbs die Produktionskosten zu einem entscheidenden Faktor für den wirtschaftlichen Erfolg bei der Herstellung von strukturierten Rohren.

Aus der Druckschrift CN 1230672 A ist ein Wärmeaustauscherrohr bekannt, das auf der Rohraußen- und Rohrinnenseite strukturierte Bereiche in Form von Vertiefungen aufweist, die auf der Rohraußenseite mit trapezförmigem Querschnitt schraubenlinienförmig unter einem Steigungswinkel umlaufen. Auf der Rohrinnenseite verlaufen ebenfalls Rippen schraubenlinienförmig, gemessen gegen die Rohrachse.

Der Erfindung liegt daher die Aufgabe zugrunde, ein feinstrukturiertes Rohr zu fertigen, das sowohl auf der Außen- als auch auf der Innenseite einen großen Oberflächenzuwachs besitzt sowie über ein geringes Strukturgewicht verfügt. Die Geometrien von Außen- und Innenstruktur sollen unabhängig von einander anpaßbar sein. Das Rohr muß mit hoher Geschwindigkeit, mit einfachen Werkzeugen und geringem Werkzeugverschleiß hergestellt werden können. Glatte Zwischenstücke sollen ohne Mehraufwand herstellbar sein.

Die Aufgabe wird erfindungsgemäß durch beidseitig strukturierte Wärmeaustauscherrohre gelöst, die auf der Außenseite Vertiefungen und auf der Innenseite Rippen besitzen, durch ein Wärmeaustauscherrohr mit den Merkmalen des Anspruchs 1.

Die Ansprüche 2 bis 7 betreffen vorteilhafte Bereiche für Abmessungen der Vertiefungen bzw. eine vorteilhafte Querschnittsform der Innenrippen.

Gegenstand der Erfindung ist weiterhin ein Verfahren gemäß Anspruch 13 zur Herstellung der erfindungsgemäßen Wärmeaustauscherrohre.

Die verwendeten Strukturierungswerkzeuge werden so eingestellt, daß sie nicht-fluchtende, voneinander beabstandete Vertiefungen erzeugen.

Durch Verwendung zusätzlicher Werkzeuge können die Vertiefungen modifiziert werden, so daß sekundäre Strukturen an den Flanken oder am Grund der Vertiefungen oder an den Stegen zwischen den Vertiefungen entstehen. Je nach Anwendung können diese sekundären Strukturen die thermische Leistung von Rohren beträchtlich steigern. Dies erfolgt im Wesentlichen durch die Ausnutzung von Oberflächenspannungseffekten.

Für Verflüssigerrohre ist es günstig, Strukturen zu erzeugen, die konvexe Kanten und im Wesentlichen in Umfangsrichtung verlaufende Kanäle besitzen. Diese Kanäle ermöglichen den Abfluß von Kondensat, das auf dem Rohr selbst oder auf den darüber liegenden Rohren des Rohrbündels entsteht (Ansprüche 8 bis 11, 14/15).

Für Rohre, die in überfluteten Verdampfern oder Sprühverdampfern eingesetzt werden, ist es vorteilhaft, hinterschnittene Strukturen zu erzeugen, indem die oberen Bereiche der Vertiefungen teilweise verschlossen werden. Dies wird erfindungsgemäß durch zusätzliche Glättungswerkzeuge, die hinter dem eigentlichen Strukturierungswerkzeug auf der Werkzeugwelle angeordnet sind, erreicht (Ansprüche 12/16).

Die Erfindung wird anhand der folgenden Ausführungsbeispiele näher erläutert.

Es zeigt
- Figur 3: ein Wärmeaustauscherrohr 1 mit einem glatten Ende 1a, einem Übergangsbereich, in dem die äußere Struktur beginnt, und einem strukturierten Bereich 2, wobei die Vertiefungen 3 als kontinuierliche, fluchtende Nuten geformt sind;
- Figur 4: eine detaillierte Ansicht einer einzelnen Vertiefung 3, wobei der Flankenwinkel δ der Vertiefung 3 relativ zur Symmetriefläche der Vertiefung 3 gemessen wird;
- Figur 5: einen Schnitt durch die Vertiefung 3 senkrecht zur Längsrichtung der Vertiefung 3;
- Figur 6: das auf einer Werkzeugwelle 14 montierte Rollprofilwerkzeug 10 zur Erzeugung der in Figur 3 gezeigten Außenstruktur;
- Figur 7: schematisch den Strukturierungsprozeß;
- Figur 8: schematisch ein Rohrstück mit einem glatten Ende 1a, einem Übergangsbereich, in dem die äußere Struktur beginnt, und einem strukturierten Bereich 2, wobei die Vertiefungen 7 beabstandet sind, so daß sie einzelne, nicht fluchtende Vertiefungen 7 bilden;
- Figur 9: eine vergrößerte Ansicht von sechs beabstandeten, nicht-fluchtenden Vertiefungen 7;
- Figur 10: eine Detailansicht einer Vertiefung 3 mit sekundären Nuten 8 in den Stegen 20, wobei die sekundären Nuten 8 quer zu den primär geformten Vertiefungen 3 angeordnet sind;
- Figur 11: eine Gesamtansicht des Werkzeugaufbaus zur Herstellung der Außenstruktur, die in Figur 10 dargestellt ist;
- Figur 12: eine Detailansicht eines strukturierten Rohres 1, bei dem die Enden 9 der Stege 20 eingeglättet wurden, um hohlraumartige Kanäle unter der Außenoberfläche zu erzeugen;
- Figur 13: eine Gesamtansicht des Werkzeugaufbaus zur Herstellung der Außenstruktur, die in Figur 12 gezeigt ist.

Ein einstückiges, metallisches Wärmeaustauscherrohr 1 gemäß Fig. 3 besitzt glatte Enden la und mindestens einen strukturierten Bereich 2 auf der Rohraußen- und Innenseite (ein glattes Ende 1a und evtl. glatte Zwischenbereiche 1b sind nicht dargestellt). Die Struktur 2 besteht aus fluchtenden, kontinuierlichen Vertiefungen 3, die schraubenlinienartig um das Rohr 1 verlaufen. Die Anfänge 6 der Vertiefungen 3 befinden sich auf Linien, die um den Schrägstellungswinkel α gegenüber der Rohrumfangsrichtung geneigt sind. Die Vertiefungen 3 wurden in die Rohraußenseite geformt, indem ein oder mehrere rotierende Rollprofilwerkzeuge 10 in die Rohrwand 4 gepreßt werden und das so verdrängte Material der Rohrwand 4 radial nach innen gedrückt wird. Hierdurch nimmt der Innendurchmesser des Rohres 1 ab. Die kontinuierlich fortlaufenden Vertiefungen 3 entstehen durch sukzessives Aneinanderreihen endlich ausgedehnter, zueinander fluchtend angeordneter Einzelvertiefungen, die von den Rollprofilwerkzeugen 10 geformt werden. Der Außendurchmesser des Rohrs 1 darf im strukturierten Bereich 2 nicht größer sein als in den glatten Bereichen (Enden 1a, Zwischenbereiche 1b).

Das in Fig. 3 dargestellte Rohr 1 besitzt zur Verbesserung des rohrseitigen Wärmeübergangs auf seiner Innenseite zusätzlich schraubenlinienartig umlaufende, trapezförmige Rippen 5, die ebenfalls aus dem Material der Rohrwand 4 geformt wurden. Der Helixwinkel e der Rippen 5 wird gegen die Rohrachse 33 gemessen und liegt üblicherweise zwischen 10° und 50°. Die Höhe H der Rippen 5 kann bis zu 0,60 mm betragen. Größere Rippenhöhen sind fertigungstechnisch schwierig zu beherrschen. Mit einer derartigen Innenstruktur wird ein Flächenzuwachs von bis zu 100% gegenüber einem innen glatten Rohr erzielt. Unabhängig von der Art der Innenstruktur ist im allgemeinen ein Flächenzuwachs von mindestens 20% gegenüber einem innen glatten Rohr für eine deutliche Steigerung des rohrseitigen Wärmeübergangs erforderlich.

Fig. 4 zeigt eine Detailansicht einer einzelnen kontinuierlichen Vertiefung 3. Die Vertiefungen 3 haben einen im wesentlichen trapezförmigen Querschnitt. Die unbearbeiteten Abschnitte 20 zwischen den Vertiefungen 3 werden Stege genannt. Der Rohraußendurchmesser - gemessen über diese Stege 20 - ist üblicherweise nahezu gleich dem Außendurchmesser der glatten Bereiche 1a, 1b. Der Grund der Vertiefung 3 kann eine eckige, runde, gekrümmte oder eine anderweitige Form haben. Diese Form wird durch die Form der Erhebungen 13 des Rollprofilwerkzeugs 10 bestimmt. Die Form kann dahingehend optimiert werden, daß der Umformprozeß ähnlich der Abrollbewegung von formoptimierten Zahnrädern abläuft. Der Flankenwinkel 5 der Vertiefung 3 wird, wie in Fig. 4 dargestellt, gegen die Symmetriefläche der Vertiefung 3 gemessen.

In Fig. 5 ist ein Schnittbild der Vertiefungen 3 senkrecht zur Längsrichtung der Vertiefung 3 dargestellt. Die Abmessungen der Vertiefungen 3 sollen so gewählt werden, daß eine möglichst große Außenoberflächen erzielt wird. Insbesondere sollte der Flankenwinkel δ möglichst klein sein, die Tiefe T der Vertiefungen 3 und die Anzahl der Vertiefungen 3 am Umfang sollten möglichst groß sein. Eine Tiefe T von 0,4 mm bis 1,5 mm ist erreichbar. Der bevorzugte Bereich für den Flankenwinkel δ ist zwischen 7° und 25°. Die Teilung P der Vertiefungen 3 wird senkrecht zur Symmetriefläche gemessen und beträgt vorzugsweise 0,25 mm bis 2,2 mm. Die Weite W der Vertiefungen 3 wird auf halber Tiefe T gemessen. Die Weite W beträgt 60% bis 80% der Teilung P. Folglich ist das Volumen der Vertiefungen 3 größer als das Volumen der Stege 20, was ein geringes Strukturgewicht bewirkt.

Fig. 6 zeigt eine Darstellung eines Rollprofilwerkzeugs 10, das auf eine Werkzeugwelle 14 montiert ist und zur Herstellung von fluchtenden, kontinuierlichen Nuten ausgelegt ist. Das Rollprofilwerkzeug 10 besitzt auf seinem Umfang eine Anzahl von regelmäßigen, trapezförmigen Erhebungen 13 ähnlich einem Zahnrad. Die Erhebungen 13 verlaufen helixartig mit einem Drallwinkel β gemessen gegen die Achse des Werkzeugs 10. Um den Werkzeugverschleiß in der vorderen Bearbeitungszone des Werkzeugs 10 gering zu halten ist es vorteilhaft, das Rollprofilwerkzeug 10 teilweise mit einem Konus 11 zu versehen. Ferner kann es günstig sein, den strukturierten Konus 11 des Rollprofilwerkzeugs 10 um einen glatten konischen Bereich zu ergänzen. Der zylindrische Teil 12 des Rollprofilwerkzeugs 10 besitzt die Dicke s. Üblicherweise besitzen die Produktionsmaschinen drei oder vier Werkzeugwellen 14, die wie ein gleichseitiges Drei- bzw. Viereck gleichmäßig um den Rohrumfang herum angeordnet sind. Während des Bearbeitungsvorgangs sind die Werkzeugwellen 14 gegenüber der Rohrachse 33 schräg angestellt. Der Schrägstellungswinkel α ist inhärenterweise gleich dem Winkel α, den die Linien, auf denen die Anfänge 6 der Vertiefungen 3 liegen, mit der Umfangsrichtung des Rohres einschließen, wie der Fig. 3 zu entnehmen ist.

Der Strukturierungsprozeß ist schematisch in Fig. 7 gezeigt. Rohr und Rollprofilwerkzeug 10 sind hierbei im Längsschnitt dargestellt. Als Ausgangsrohr wird ein Glattrohr 1' durch das rotierende Rollprofilwerkzeug 10 in Rotation versetzt und entsprechend der Schrägstellung des Werkzeugs in Axialrichtung vorgeschoben. Die Bewegungsrichtung des Rohres in Axialrichtung ist durch einen Pfeil angedeutet. Wenn das Glattrohr 1' in die Umformzone unter dem Rollprofilwerkzeug 10 tritt, werden Vertiefungen 3 auf der Rohraußenseite geformt und der Innendurchmesser reduziert. Das Material der Rohrwand 4 wird auf den innenliegenden, strukturierten Dorn 15 gepreßt. Der Dorn 15 ist drehbar gelagert, um sich der Rotation des Rohres anzupassen. Im strukturierten Bereich 2 ist die verbleibende Wanddicke des Rohrs 1 (gemessen zwischen Außen- und Innenstruktur) notwendigerweise kleiner als die Wanddicke des Glattrohrs 1', da sowohl die Innen- als auch Außenstruktur aus dem Wandungsmaterial des Glattrohrs 1' geformt werden.

Es muß sichergestellt werden, daß die von jedem Rollprofilwerkzeug 10 geformten Einzelvertiefungen zu einander fluchtend angeordnet sind, um durch sukzessives Aneinanderreihen endlich ausgedehnter Einzelvertiefungen kontinuierlich fortlaufende Vertiefungen 3 zu erzeugen. Dies wird erreicht, indem der Schrägstellungswinkel α auf die Teilung P der Vertiefungen 3, die Anzahl n_{R} der Vertiefungen 3 am Rohrumfang, den Kerndurchmesser D_{core} des Rohrs 1 (gemessen am Grund der Vertiefungen 3) und den Drallwinkel β des Rollprofilwerkzeugs 10 gemäß der folgenden Gleichung abgestimmt wird: $α = arccos ( \frac{P ⋅ {n}_{R}}{π ⋅ {D}_{core}} ) - β$

Ferner muß die Dicke s des zylindrischen Teils 12 des Rollprofilwerkzeugs 10 folgendes Mindestmaß besitzen, damit die Vertiefungen 3 ohne Unterbrechung fortlaufen: $s \geq \frac{1}{m} ⋅ π ⋅ {D}_{core} ⋅ sin ( α )$

m ist hierbei die Anzahl der um das Rohr herum angeordneten Walzwellen 14.

Der Steigungswinkel γ der Vertiefungen 3 wird gegen die Rohrachse 33 gemessen und ist gleich der Summe des Schrägstellungswinkels α und des Drallwinkels β des Rollprofilwerkzeugs, wie in Fig. 3 dargestellt ist. γ liegt im Bereich zwischen 0° und 70°.

Um die Geschwindigkeit des Strukturierungsprozesses zu maximieren ist es günstig, den Schrägstellungswinkel α des Werkzeugs 10 möglichst groß zu wählen. Um der oben genannten Gleichung G1. 1 zu genügen, kann bei gegebener Strukturgeometrie der Drallwinkel β des Rollprofilwerkzeugs 10 angepaßt werden. In der Praxis können bei Anwendung des beschriebenen Verfahren Schrägstellungswinkel α zwischen 5° und 15° erreicht werden. Größere Schrägstellungswinkel würden noch höhere Produktionsgeschwindigkeiten zulassen. Strukturierte Rohre, die gemäß US-5 697 430 oder DE-197 57 526 nach dem herkömmlichen Berippungsverfahren hergestellt werden, benötigen bei einer Rippenteilung von ca. 0,4 mm je nach Anzahl der eingesetzten Werkzeugwellen 14 und je nach Rohrdurchmesser typischerweise Schrägstellungswinkel α zwischen 1,5° und 2,5°. Dies zeigt den Vorteil des erfindungsgemäßen Herstellverfahrens bezüglich Produktionsgeschwindigkeit.

Glatte Zwischenbereiche 1b können wahlweise erzeugt werden, indem die Rollprofilwerkzeuge 10 außer Eingriff mit dem Glattrohr 1' gebracht werden (vgl. beispielsweise DE-A 1.452.247).

Fig. 8 zeigt schematisch eine Darstellung eines erfindungsgemäß strukturierten Rohres 1 mit voneinander beabstandeten, nicht-fluchtenden Vertiefungen 7. Die Vertiefungen 7 besitzen die Länge L. Es ist der Übergangsbereich zwischen glattem Ende la und strukturiertem Bereich 2 dargestellt. Die Vertiefungen 7 ordnen sich in separierten Reihen an, die schraubenlinienartig um das Rohr 1 laufen. Eine derartige Reihe wird "Spur" genannt. Jedes um das Rohr 1 angeordnete Rollprofilwerkzeug 10 formt eine eigene Spur. Um den Oberflächengewinn zu maximieren, sollten benachbarte Spuren so eng wie möglich angeordnet sein.

Die in Fig. 8 dargestellten, beabstandeten Vertiefungen 7 werden geformt, indem ein Rollprofilwerkzeug 10 ohne konischen Teil 11 verwendet wird. Das Rollprofilwerkzeug 10 besteht nur aus einem zylindrischen Teil 12 der Dicke s. Die endliche Länge L der beabstandeten Vertiefungen 7 hängt von der Dicke s des Rollprofilwerkzeugs 10 und dem Drallwinkel β der Erhebungen 13 auf dem Rollprofilwerkzeug 10 wie folgt ab: $L = s / cos β$

Um zu verhindern, daß sich die Spuren der einzelnen Rollprofilwerkzeuge 10 überschneiden, muß der Schrägstellungswinkel α geeignet gewählt werden: $α > arcsin ( \frac{s ⋅ m}{{D}_{core} ⋅ π} )$
wobei m die Anzahl der um das Rohr 1 angeordneten Werkzeugwellen 14 und D_{core} der Kerndurchmesser des Rohres 1 ist. Falls der Schrägstellungswinkel α aus konstruktiven Gründen nach oben beschränkt ist, wird die maximale Dicke des Rollprofilwerkzeugs 10 durch folgende Gleichung bestimmt: $s < \frac{1}{m} ⋅ π ⋅ {D}_{core} ⋅ sin ( α )$

Fig. 9 zeigt eine vergrößerte Ansicht der beabstandeten, nicht-fluchtenden Vertiefungen 7 von Fig. 8. Benachbarte Vertiefungen 7 einer Spur sind durch Stege 20 getrennt. Ein dünner Rohrabschnitt 21 zwischen benachbarten Spuren bleibt unverformt. Über die unverformten Abschnitte 21 und Stege 20 gemessen besitzt das Rohr 1 nahezu den gleichen Außendurchmesser wie die glatten Bereiche 1a, 1b. Die Vertiefungen 7 haben im wesentlichen trapezförmigen Querschnitt. Der Grund der Vertiefung 7 kann eine eckige, runde, gekrümmte oder eine anderweitige Form haben. Diese Form wird durch die Form der Erhebungen 13 des Rollprofilwerkzeugs 10 bestimmt.

Das Schnittbild der beabstandeten Vertiefungen 7 ist mit dem Schnittbild der fluchtenden, kontinuierlichen Vertiefungen 3, das in Fig. 5 dargestellt ist, identisch. Für die geometrischen Abmessungen der Vertiefungen 7 gilt im Fall der beabstandeten Vertiefungen 7 dasselbe wie im Fall der fluchtenden, kontinuierlichen Vertiefungen 3. Insbesondere gelten die Beziehungen, die im Zusammenhang mit Fig. 5 genannt wurden. Damit ergeben sich in beiden Fällen ähnlich günstige Eigenschaften des Rohres 1 bezüglich Oberflächengewinn und Strukturgewicht.

Die Übertragungsleistung des erfindungsgemäßen Wärmeaustauscherrohres 1 kann weiter gesteigert werden, indem man Oberflächenspannungseffekte ausnutzt. Es ist bekannt, daß bei Rohren für Verflüssiger konvexe Kanten zur Verdünnung des Kondensatfilms führen. Die Dichte der konvexen Kanten wird durch sekundäre Nuten 8, die im wesentlichen quer zu den primär geformten Vertiefungen 3, 7 eingeprägt sind, beträchtlich erhöht. Eine so modifizierte Struktur ist in Fig. 10 vergrößert dargestellt. Das durch das Einprägen der sekundären Nuten 8 verdrängte Material des Stegs 20 bildet Auskragungen 22, die im wesentlichen quer zu den primär geformten Vertiefungen 3, 7 angeordnet sind. Die Ränder 23 dieser Auskragungen 22 stellen einen Teil der gewünschten, zusätzlichen konvexen Kanten dar. Der zur Struktur von Fig. 10 gehörende Werkzeugaufbau ist in Fig. 11 gezeigt und besteht aus einem primären Rollprofilwerkzeug 10 und einer sekundären Kerbscheibe 16, die voneinander beabstandet auf der Werkzeugwellen 14 angeordnet sind. Die sekundäre Kerbscheibe 16 besitzt auf ihrem Umfang eine Anzahl von regelmäßigen Erhebungen 17 ähnlich einem Zahnrad. Die Erhebungen 17 verlaufen helixartig mit einem Drallwinkel β' gemessen gegen die Achse der Kerbscheibe 16. Die Tiefe E der sekundären Nuten 8 sollte 20% bis 80% der Tiefe T der primären Vertiefungen 3, 7 betragen, dementsprechend ist der Durchmesser der Kerbscheibe 16 kleiner zu wählen als der Durchmesser des Rollprofilwerkzeugs 10. Die Teilung sollte K = 0,25 bis 2,2 mm betragen. Der Winkel ϕ, den die primären Vertiefungen 3, 7 mit den sekundären Nuten 8 einschließen, wird durch den Drallwinkel β der Erhebungen 12 des Rollprofilwerkzeugs 10 und den Drallwinkel β' der Erhebungen 17 der Kerbscheibe 16 festgelegt. ϕ kann zwischen 20° und 160° betragen.

Es ist ein inhärenter Vorteil der Erfindung, daß der Hauptumformschritt, bei dem - wie in Fig. 7 dargestellt - die primäre Außenstruktur und die Innenstruktur gleichzeitig gebildet werden, durch ein relativ grobes Rollprofilwerkzeug 10 ausgeführt werden kann. Die sekundäre Struktur, die üblicherweise sehr viel feiner als die primäre ist, wird nicht aus der Rohrwand 4 geformt, sondern nur aus den Stegen 20. Dies bedeutet, daß die Menge des im Feinstrukturierungsschritt umzuformenden Materials sehr viel geringer ist als bei herkömmlichen Herstellungsverfahren, bei denen feine Rippen mit feinen Werkzeugen direkt aus der massiven Rohrwand geformt werden. Dies wirkt sich günstig auf die Lebensdauer des Werkzeugs aus.

Man erhält eine abgewandelte Struktur, wenn man die sekundären Nuten 8 mittels einer Anzahl von dünnen Walzscheiben (nicht dargestellt) konstanten Durchmessers erzeugt, wobei die Walzscheiben als Paket anstelle der sekundären Kerbscheibe 16 nach dem Rollprofilwerkzeug 10 auf der Werkzeugwelle 14 aufgebaut werden. In diesem Fall ist die Richtung der sekundären Nuten 8 parallel zur Senkrechten auf die Achse der Werkzeugwelle 14. Da der Schrägstellungswinkel α ungefähr 10° ist, sind diese sekundären Nuten 8 somit nur um diesen relativ geringen Winkelbetrag gegenüber der Senkrechten zur Rohrachse 33 geneigt. Bei einer horizontalen Rohranordnung haben derartige sekundäre Nuten 8 den Vorteil, daß von oben herabtropfendes Kondensat wie in nahezu senkrechten Kanälen gut nach unten abgeleitet wird.

Es ist bekannt, daß der Vorgang des Blasensiedens deutlich intensiviert werden kann, wenn hinterschnittene, kavernenartigen Strukturen auf der Rohroberfläche gebildet werden. Diese Kavernen oder auch Tunnel sind durch Öffnungen oder Poren mit dem umgebenden Fluid verbunden ("hinterschnitten" bedeutet in diesem Zusammenhang, daß die Öffnung der Kavernen kleiner ist als der darunter liegende Hohlraum). Der wesentliche Teil der Verdampfung findet in diesen Kavernen oder Tunneln statt. Flüssigkeit dringt durch die Poren in die Hohlräume ein. Der erzeugte Dampf entweicht durch die Poren.

Hinterschnittene Kavernen bzw. Tunnels werden erfindungsgemäß durch teilweises Verschließen des oberen Bereichs der Vertiefungen 3, 7 erzeugt. Die unter der äußeren Oberfläche liegenden Hohlräume sind dann durch Öffnungen oder Poren mit dem umgebenden Fluid verbunden.

Fig. 12 zeigt in vergrößerter Darstellung einen Ausschnitt eines strukturiertes Rohrs 1, bei dem die Enden 9 von benachbarten, mit sekundären Nuten 8 versehenen Stegen 20 eingeglättet wurden. Die eingeglätteten Enden 9 bilden einen teilweise geschlossenen Deckel über der Vertiefung 3. Auf diese weise wird ein System von unter der äußeren Rohroberfläche liegenden Hohlräumen, die mit der Umgebung durch schmale Öffnungen 24 verbunden sind, erzeugt. Es ist vorteilhaft, für die sekundären Nuten 8 eine feinere Teilung zu verwenden als für die primären Vertiefungen. Fig. 13 zeigt einen Werkzeugaufbau zur Herstellung derartiger Strukturen. Eine zylindrische Glättscheibe 18 konstanten Durchmessers ist auf der Werkzeugwelle 14 hinter der Kerbscheibe 16 angeordnet. Der Durchmesser der Glättscheibe 18 ist kleiner als der Durchmesser des Rollprofilwerkzeugs 10.

Ähnliche Strukturen erhält man durch teilweises Verschließen von nicht-fluchtenden, voneinander beabstandeten Vertiefungen 7.

Das Verschließen der Vertiefungen 3, 7 bewirkt eine Reduktion des äußeren Rohrdurchmessers. Dies kann jedoch kontrolliert werden, indem der primäre Strukturierungsschritt so gesteuert wird, daß nicht alles auf der Rohraußenseite verdrängte Material auf der Innenseite des Rohres zur Bildung der Innenstruktur benötigt werden kann. Hierzu wird ein Rollprofilwerkzeug 10 mit großer Verdrängung sowie ein profilierter Dorn 15 mit schmalen Nuten verwendet. Ferner muß der Durchmesser des Dorns geeignet gewählt werden. Die Stege 20 zwischen den Vertiefungen 3, 7 werden dann in Radialrichtung nach außen herausgeformt, was verglichen mit dem Glattrohr 1' zwischenzeitlich einen größeren Rohrdurchmesser in diesem Rohrbereich ergibt. Anschließend werden die sekundären Nuten 8 geformt und die resultierenden Enden 9 der Stege 20 werden eingeglättet, um die Vertiefungen 3, 7 teilweise zu verschließen. Werden die Verfahrensparameter wie dargestellt gewählt werden, dann kann der endgültige Außendurchmesser im strukturierten Bereich 2 kleiner oder gleich dem Außendurchmesser an den unbearbeiteten, glatten Enden 1a sein.

Die vorangegangenen Abschnitte zeigen die große Flexibilität der vorgeschlagenen Technik, um wärmeübergangssteigernde Strukturen auf Rohroberflächen herzustellen. Das Verfahren kann sowohl auf nahtlose, gezogene Rohre wie auch auf geschweißte Rohre, die aus eingeformten Metallbändern gefertigt wurden, angewendet werden. Die vorgeschlagenen Rohre und Verfahren basieren aber immer auf der Strukturierung von Rohren und nicht von Bändern.

### Zahlenbeispiel:

Gemäß dem beschriebenen Verfahren wurden beidseitig strukturierte Kupferrohre 1 mit einem Kerndurchmesser D_{core} von 17,80 mm hergestellt. Die Außenstruktur besteht aus 36 fluchtenden, kontinuierlichen Vertiefungen 3. Dem Rollprofilwerkzeug 10 lagen folgende geometrischen Daten zugrunde:

| | |
|---|---|
| Flankenwinkel δ: | 10° |
| Drallwinkel β: | 57° |
| Teilung P: | 0,67 mm |
| Weite W: | 0,40 mm |

Der Schrägstellungswinkel α der Walzwellen 14 mußte auf 7,5° eingestellt werden. Entsprechend ergibt sich der Steigungswinkel γ der Nuten zu 64,5°. Die Tiefe T der Vertiefungen 3 beträgt 0,7 mm. Die Innenstruktur besteht aus 41 trapezförmigen Rippen 5, die unter einem Steigungswinkel e von 45° schraubenlinienartig umlaufen. Die Höhe H der Innenrippen 5 beträgt 0,35 mm. Die sekundären Nuten 8 wurden mit einem Paket aus Walzscheiben der Teilung 0,35 mm hergestellt. Die so erzeugte Rohrstruktur zeigt bei Verflüssigung des Kältemittels R-134a auf der Außenseite und Kühlwasserströmung auf der Rohrinnenseite gute Wärmeübertragungseigenschaften. Abhängig von den physikalischen Eigenschaften des Fluids sollte die Teilung K der sekundären Nuten 8 zwischen 0,25 mm und 2,2 mm liegen.

## Patentansprüche

1. Wärmeaustauscherrohr (1) mindestens einem strukturierten Bereich (2) auf der Rohraußen- und Rohrinnenseite, das folgende Merkmale aufweist:
a) auf der Rohraußenseite sind voneinander beabstandete Vertiefungen (7) im wesentlichen trapezförmigen Querschnitts unter einem Steigungswinkel γ = 0° bis 70° zur Rohrachse (33) geneigt;
b) die Teilung P der Vertiefungen (7) beträgt P = 0,25 bis 2, 2 mm, gemessen senkrecht zu deren Symmetriefläche ;
c) die Breite W der Vertiefungen (7) beträgt W = 0,6 P bis 0,8 P, gemessen bei der halben Tiefe T der Vertiefungen (7) ;
d) der Flankenwinkel δ der Vertiefungen (7) beträgt δ = 7° bis 25°, gemessen gegen deren Symmetriefläche ;
e) auf der Rohrinnenseite laufen Rippen (5) mit einer Höhe H = 0,15 bis 0,60 mm schraubenlinienförmig unter einem Steigungswinkel ε = 10° bis 50° um, gemessen gegen die Rohrachse (33),
**dadurch gekennzeichnet, daß** der mindestens eine structurierte Bereich (2) zwischen glatten Enden (1a) des Wärmeaustauscherrohres (1) angeordnet ist, wobei den Außendurchmesser des strukturierten Bereichs(2) nicht größer ist als der Außendurchmesser der glatten Enden (1a), und daß die Vertiefungen (7) auf der Rohraußenseite eine Länge L von maximal 10% des Rohrumfangs aufweisen.

2. Wärmeaustauscherrohr nach Anspruch 1, **dadurch gekennzeichnet,**
**daß** bei mindestens zwei strukturierten Bereichen (2) glatte Zwischenbereiche (1b) angeordnet sind, wobei der Außendurchmesser des strukturierten Bereichs (2) nicht größer ist als der Außendurchmesser der glatten Zwischenbereiche (1b).

3. Wärmeaustauscherrohr nach Anspruch 1 oder 2, **dadurch gekennzeichnet,**
**daß** die Länge L der beabstandeten Vertiefungen (7) L = 1 bis 4 mm beträgt.

4. Wärmeaustauscherrohr nach Anspruch 1, 2, oder 3, **dadurch gekennzeichnet,**
**daß** die Tiefe T der Vertiefungen (3, 7) T = 0,4 bis 1,5 mm beträgt.

5. Wärmeaustauscherrohr nach einem oder mehreren der Ansprüche 1 bis 4, **dadurch gekennzeichnet,**
**daß** der Steigungswinkel γ der Vertiefungen (3, 7) γ = 15° bis 60° beträgt.

6. Wärmeaustauscherrohr nach einem oder mehreren der Ansprüche 1 bis 5, **dadurch gekennzeichnet,**
**daß** der Flankenwinkel δ der Vertiefungen (3, 7) δ = 9° bis 15° beträgt.

7. Wärmeaustauscherrohr nach einem oder mehreren der Ansprüche 1 bis 6, **dadurch gekennzeichnet,**
**daß** die Rippen (5) auf der Rohrinnenseite einen im wesentlichen trapezförmigen Querschnitt aufweisen.

8. Wärmeaustauscherrohr nach einem oder mehreren der Ansprüche 1 bis 7, **dadurch gekennzeichnet,**
**daß** auf der Rohraußenseite quer zu den Vertiefungen (3, 7) unter einem Kerbwinkel ϕ = 20° bis 160° sekundäre Nuten (8) verlaufen.

9. Wärmeaustauscherrohr nach Anspruch 8, **dadurch gekennzeichnet,**
**daß** der Kerbwinkel ϕ = 30° bis 150° beträgt.

10. Wärmeaustauscherrohr nach Anspruch 8 oder 9, **dadurch gekennzeichnet,**
**daß** die Tiefe E der sekundären Nuten (8) E = 0,2 T bis 0,8 T der Tiefe der Vertiefungen (3, 7) beträgt.

11. Wärmeaustauscherrohr nach einem oder mehreren der Ansprüche 8 bis 10 **dadurch gekennzeichnet,**
**daß** die Teilung K der sekundären Nuten (8) K = 0,25 bis 2,2 mm beträgt.

12. Wärmeaustauscherrohr nach einem oder mehreren der Ansprüche 8 bis 11, **dadurch gekennzeichnet,**
**daß** die Enden (9) der zwischen den Vertiefungen (3, 7) befindlichen Stege (20) geglättet sind.

13. Verfahren zur Herstellung eines Wärmeaustauscherrohres nach einem oder mehreren der Ansprüche 1 bis 7, bei dem folgende Verfahrensschritte durchgeführt werden:
a) auf der Außenseite eines Glattrohres (1') werden voneinander beabstandete, gegenüber der Rohrachse (33) geneigte Vertiefungen (7) geformt, indem Material der Rohrwand (4) mittels zahnradartiger Rollprofilwerkzeuge (10) unter Bildung auf der Rohrinnenseite schraubenlinienförmig verlaufender Rippen (5) radial nach innen verdrängt wird, wobei
b) die Rollprofilwerkzeuge (10) um den Rohrumfang angeordnet werden,
c) zylindrische Rollprofilwerkzeuge (10) verwendet werden, deren trapezförmige Erhebungen (13) unter einem Drallwinkel β helixartig zur Werkzeugachse verlaufen,
d) die Werkzeugwellen (14) der Rollprofilwerkzeuge (10) unter einem Schrägstellungswinkel α gegenüber der Rohrachse (33) schräg gestellt werden,
e) die Dicke s der zylindrischen Rollprofilwerkzeuge (10) nach der folgenden Gleichung ausgewählt wird: $s < \frac{1}{m} ⋅ π ⋅ {D}_{core} ⋅ sin ( α )$ mit:
m = Anzahl der um das Rohr (1') angeordneten Werkzeugwellen (14),
D_{core} = Kerndurchmesser des Rohres (1), gemessen am Grund der Vertiefungen (7)
f) die in Rotation versetzten Rollprofilwerkzeuge (10) in einer Umformzone mit dem Glattrohr (1') in Eingriff gebracht werden, wodurch das Rohr (1') ebenfalls rotiert und entsprechend der Schrägstellung der Rollprofilwerkzeuge (10) in Axialrichtung vorgeschoben wird, und
g) die Rohrwand (4) in der Umformzone durch einen im Rohr (1') liegenden, drehbaren, profilierten Dorn (15) abgestützt wird.

14. Verfahren nach Anspruch 13 zur Herstellung eines Wärmeaustauscherrohres (1) nach einem oder mehreren der Ansprüche 8 bis 11, **dadurch gekennzeichnet,**
**daß** die Enden (9) der zwischen den Vertiefungen (3, 7) befindlichen Stege (20) durch eine zahnradartige Kerbscheibe (16) abschnittsweise eingedrückt werden.

15. Verfahren nach Anspruch 13 zur Herstellung eines Wärmeaustauscherrohres (1) nach einem oder mehreren der Ansprüche 8 bis 11, **dadurch gekennzeichnet,**
**daß** die Enden (9) der zwischen den Vertiefungen (3, 7) befindlichen Stege (20) durch Walzscheiben abschnittsweise eingedrückt werden.

16. Verfahren nach Anspruch 14 oder 15, zur Herstellung eines Wärmeaustauscherrohres (1) nach Anspruch 12, **dadurch gekennzeichnet,**
**daß** die Enden (9) der Stege (20) durch radialen Druck mittels einer Glättscheibe (18) verformt werden.

## Claims

1. Heat-exchange pipe (1) having at least one structured region (2) at the outer side of the pipe and at the inner side of the pipe, and having the following features:
a) at the outer side of the pipe, recesses (7) which are mutually spaced-apart and which have a substantially trapezoidal cross-section are inclined at an angle of pitch γ = from 0° to 70° relative to the pipe axis (33);
b) the pitch P of the recesses (7) is P = from 0.25 to 2.2 mm, measured perpendicularly relative to the plane of symmetry thereof;
c) the width W of the recesses (7) is W = from 0.6P to 0.8P, measured at half of the depth T of the recesses (7);
d) the angle δ of the side wall of the recesses (7) is δ = from 7° to 25°, measured relative to the plane of symmetry thereof;
e) ribs (5) having a height H = from 0.15 to 0.60 mm extend around the inner side of the pipe in the manner of a helix at an angle of pitch ε = from 10° to 50°, measured relative to the pipe axis (33),
**characterised in that** the at least one structured region (2) is arranged between smooth ends (1a) of the heat-exchange pipe (1), the outer diameter of the structured region (2) not being greater than the outer diameter of the smooth ends (1a), and **in that** the recesses (7) at the outer side of the pipe have a length L of a maximum of 10% of the pipe circumference.

2. Heat-exchange pipe according to claim 1, **characterised in that**
smooth intermediate regions (1b) are arranged at least at two structured regions (2), the outer diameter of the structured region (2) not being greater than the outer diameter of the smooth intermediate regions (1b).

3. Heat-exchange pipe according to claim 1 or 2,
**characterised in that**
the length L of the spaced-apart recesses (7) is L = from 1 to 4mm.

4. Heat-exchange pipe according to claim 1, 2 or 3,
**characterised in that**
the depth T of the recesses (3, 7) is T = from 0.4 to 1.5mm.

5. Heat-exchange pipe according to any one or more of claims 1 to 4, **characterised in that**
the angle of pitch γ of the recesses (3, 7) is γ = from 15° to 60°.

6. Heat-exchange pipe according to any one or more of claims 1 to 5, **characterised in that**
the angle δ of the side wall of the recesses (3, 7) is δ = from 9° to 15°.

7. Heat-exchange pipe according to any one or more of claims 1 to 6, **characterised in that**
the ribs (5) at the inner side of the pipe have a substantially trapezoidal cross-section.

8. Heat-exchange pipe according to any one or more of claims 1 to 7, **characterised in that**
secondary grooves (8) extend at the outer side of the pipe transversely relative to the recesses (3, 7) at a notch angle ϕ = from 20° to 160°.

9. Heat-exchange pipe according to claim 8, **characterised in that**
the notch angle is ϕ = from 30° to 150°.

10. Heat-exchange pipe according to claim 8 or 9,
**characterised in that**
the depth E of the secondary grooves (8) is E = from 0.2 T to 0.8 T of the depth of the recesses (3, 7).

11. Heat-exchange pipe according to any one or more of claims 8 to 10, **characterised in that**
the pitch K of the secondary grooves (8) is K = from 0.25 to 2.2mm.

12. Heat-exchange pipe according to any one or more of claims 8 to 11, **characterised in that**
the ends (9) of the webs (20) located between the recesses (3, 7) are smoothed.

13. Method for producing a heat-exchange pipe according to
any one or more of claims 1 to 7, wherein the following method steps are carried out:
a) recesses (7) which are mutually spaced-apart and which are inclined relative to the pipe axis (33) are formed at the outer side of a smooth pipe (1') by material of the pipe wall (4) being pressed radially inwards by means of toothed-wheel-like roller shaping tools (10), with ribs (5) which extend at the inner side of the pipe in the manner of a helix being formed,
b) the roller shaping tools (10) being arranged around the pipe circumference,
c) cylindrical roller shaping tools (10) being used whose trapezoidal projections (13) extend in the manner of a helix at an angle of twist β relative to the tool axis,
d) the tool shafts (14) of the roller shaping tools (10) being positioned in an inclined manner at an angle of inclination α relative to the pipe axis (33),
e) the thickness s of the cylindrical roller shaping tools (10) being selected according to the following equation: $s < \frac{1}{m} ⋅ π ⋅ {D}_{core} ⋅ sin ( α )$ with:
m = number of tool shafts (14) arranged around the pipe (1') D_{core} = core diameter of the pipe (1) measured at the base of the recesses (7),
f) the roller shaping tools (10) which have been caused to rotate being brought into engagement with the smooth pipe (1') in a shaping zone, whereby the pipe (1') also rotates and is pushed forwards in an axial direction in accordance with the inclined position of the roller shaping tools (10), and
g) the pipe wall (4) being supported in the shaping zone by means of a rotatable shaped mandrel (15) which is located in the pipe (1').

14. Method according to claim 13 for producing a heat-exchange pipe (1) according to any one or more of claims 8 to 11, **characterised in that**
the ends (9) of the webs (20) which are located between the recesses (3, 7) are pressed in locally by means of a toothed-wheel-like notched disc (16).

15. Method according to claim 13 for producing a heat-exchange pipe (1) according to any one or more of claims 8 to 11, **characterised in that**
the ends (9) of the webs (20) which are located between the recesses (3, 7) are pressed in locally by means of roller discs.

16. Method according to claim 14 or 15 for producing a heat-exchange pipe (1) according to claim 12, **characterised in that**
the ends (9) of the webs (20) are deformed by means of radial pressure using a smoothing disc (18).

## Revendications

1. Tube d'échangeur de chaleur (1) comprenant au moins une zone structurée (2) sur le côté extérieur et sur le côté intérieur du tube, et présentant les caractéristiques suivantes,
a) sur le côté extérieur du tube, des creux (7) mutuellement espacés, de section transversale sensiblement trapézoïdale, sont inclinés d'un angle d'inclinaison d'hélice γ = 0° à 70° par rapport à l'axe (33) du tube ;
b) le pas P des creux (7) vaut P = 0,25 à 2,2 mm, mesuré perpendiculairement à leur surface de symétrie ;
c) la largeur W des creux (7) vaut W = 0,6 P à 0,8 P, mesurée au niveau de la moitié de la profondeur T des creux (7) ;
d) l'angle de flanc 8 des creux (7) vaut δ = 7° à 25°, mesuré relativement à leur surface de symétrie ;
e) sur le côté intérieur du tube s'étendent, périphériquement selon des lignes en hélice, des nervures (5) d'une hauteur H = 0,15 à 0,60 mm, sous un angle d'inclinaison d'hélice ε = 10° à 50°, mesuré relativement à l'axe (33) du tube ;
**caractérisé en ce que** ladite au moins une zone structurée (2) est placée entre des extrémités lisses (la) du tube d'échangeur de chaleur (1), le diamètre extérieur de la zone structurée (2) n'étant pas plus grand que le diamètre extérieur des extrémités lisses (1a), et **en ce que** les creux (7) sur le côté extérieur du tube présentent une longueur L d'au maximum 10% du périmètre du tube.

2. Tube d'échangeur de chaleur selon la revendication 1, **caractérisé en ce que** dans le cas d'au moins deux zones structurées (2), sont prévues des zones intermédiaires lisses (1b), le diamètre extérieur de la zone structurée (2) n'étant pas plus grand que le diamètre extérieur de la zone intermédiaire lisse (1b).

3. Tube d'échangeur de chaleur selon la revendication 1 ou 2, **caractérisé en ce que** la longueur L des creux (7) mutuellement espacés, vaut L =1 à 4 mm.

4. Tube d'échangeur de chaleur selon la revendication 1, 2 ou 3, **caractérisé en ce que** la profondeur T des creux (3, 7) vaut T = 0,4 à 1,5 mm.

5. Tube d'échangeur de chaleur selon l'une ou plusieurs des revendications 1 à 4, **caractérisé en ce que** l'angle d'inclinaison d'hélice γ des creux (3, 7) vaut γ = 15° à 60°.

6. Tube d'échangeur de chaleur selon l'une ou plusieurs des revendications 1 à 5, **caractérisé en ce que** l'angle de flanc δ des creux (3, 7) vaut δ = 9° à 15°.

7. Tube d'échangeur de chaleur selon l'une ou plusieurs des revendications 1 à 6, **caractérisé en ce que** les nervures (5) sur le côté intérieur du tube, présentent une section transversale sensiblement de forme trapézoïdale.

8. Tube d'échangeur de chaleur selon l'une ou plusieurs des revendications 1 à 7, **caractérisé en ce que** sur le côté extérieur du tube, transversalement aux creux (3, 7), s'étendent des rainures secondaires (8), sous un angle d'entaillage ϕ = 20° à 160°.

9. Tube d'échangeur de chaleur selon la revendication 8, **caractérisé en ce que** l'angle d'entaillage vaut ϕ = 30° à 150°.

10. Tube d'échangeur de chaleur selon la revendication 8 ou 9, **caractérisé en ce que** la profondeur E des rainures secondaires (8) vaut E = 0,2 T à 0,8 T de la profondeur des creux (3, 7).

11. Tube d'échangeur de chaleur selon l'une ou plusieurs des revendications 8 à 10, **caractérisé en ce que** le pas K des rainures secondaires (8) vaut K = 0,25 à 2,2 mm.

12. Tube d'échangeur de chaleur selon l'une ou plusieurs des revendications 8 à 11, **caractérisé en ce que** les extrémités (9) des nervures (20) se trouvant entre les creux (3, 7), sont aplanies et lissées.

13. Procédé de fabrication d'un tube d'échangeur de chaleur selon l'une ou plusieurs des revendications 1 à 7, selon lequel on exécute les étapes de procédé suivantes :
a) sur le côté extérieur d'un tube lisse (1') on réalise, par formage, des creux (7) mutuellement espacés et inclinés par rapport à l'axe (33) du tube, grâce au fait que du matériau de la paroi (4) du tube est refoulé radialement vers l'intérieur, au moyen d'outils profilés de roulage (10) du type roue dentée, en produisant la formation, sur le côté intérieur du tube, de nervures (5) s'étendant en hélice,
b) on agence les outils profilés de roulage (10) autour de la périphérie du tube,
c) on utilise des outils profilés de roulage (10) cylindriques, dont les protubérances (13) de forme trapézoïdale s'étendent à la manière d'une hélice par rapport à l'axe de l'outil, sous un angle d'hélice β,
d) on incline les arbres d'outil (14) des outils profilés de roulage (10) par rapport à l'axe (33) du tube, sous un angle de position d'inclinaison α,
e) on choisit l'épaisseur s des outils profilés de roulage (10) cylindriques selon l'équation suivante : $s < \frac{1}{m} ⋅ π ⋅ {D}_{core} ⋅ sin ( α )$ avec :
m = nombre des arbres d'outil (14) disposés autour du tube (1'),
D_{core} = diamètre d'âme du tube (1), mesuré à la base ou au fond des creux (7),
f) on amène les outils profilés de roulage (10) mis en rotation, en prise avec le tube lisse (1'), dans une zone de formage, ce qui produit également la rotation du tube (1') et son avancement dans la direction axiale conformément à la position d'inclinaison des outils profilés de roulage (10), et
g) la paroi (4) du tube étant supportée dans la zone de formage, par un mandrin profilé (15), rotatif, placé dans le tube (1').

14. Procédé selon la revendication 13 pour la fabrication d'un tube d'échangeur de chaleur (1) selon l'une ou plusieurs des revendications 8 à 11, **caractérisé en ce que** les extrémités (9) des nervures (20) situées entre les creux (3, 7), sont défoncées par tronçons, à l'aide d'un disque d'entaillage (16) du type roue dentée.

15. Procédé selon la revendication 13 pour la fabrication d'un tube d'échangeur de chaleur (1) selon l'une ou plusieurs des revendications 8 à 11, **caractérisé en ce que** les extrémités (9) des nervures (20) situées entre les creux (3, 7), sont défoncées par tronçons, à l'aide de disques de laminage.

16. Procédé selon la revendication 14 ou 15 pour la fabrication d'un tube d'échangeur de chaleur (1) selon la revendication 12, **caractérisé en ce que** les extrémités (9) des nervures (20) sont déformées sous l'effet d'une pression radiale, au moyen d'un disque à aplanir et lisser (18).
